# EUROPÄISCHE PATENTSCHRIFT

(11) **EP 1 812 302 B1**
(45) Veröffentlichungstag und Bekanntmachung des Hinweises auf die Patenterteilung: **11.02.2009**
(21) Anmeldenummer: 04802738.7
(22) Anmeldetag: 04.11.2004
(51) Int. Cl.: B65D 33/16

(54) **BEUTEL MIT ORIGINALITÄTSVERSCHLUSS**
BAG WITH TAMPER-PROOF CLOSURE
SACHET AVEC FERMETURE D'INVIOLABILITE

(43) Veröffentlichungstag der Anmeldung: 01.08.2007
(73) Patentinhaber: PS Mako GmbH Packaging Systems & machines, 74544 Michelbach/Bilz (DE)
(72) Erfinder: PIETSCH, Manfred, 74523 Schwäbisch Hall (DE); PFIZENMAIER, Michael, 74544 Michelbach/Bilz (DE); PFIZENMAIER, Peter, 74544 Michelbach/Bilz (DE)
(74) Vertreter: Steimle, Josef
(86) Internationale Anmeldenummer: PCT/DE2004/002524
(87) Internationale Veröffentlichungsnummer: WO 2006/047973

(56) Entgegenhaltungen:
- EP-A- 1 209 091
- WO-A-01/96201
- GB-A- 2 026 078
- US-B1- 6 290 998

## Beschreibung

Die Erfindung betrifft das Verschließen und Wiederverschließen eines Beutels, mit einem Streifen, der um einen gerafften Hals eines Beutels legbar ist, und der über zwei etwa an den gegenüberliegenden Endbereichen des Streifens angeordneten wieder lösbaren Verbindungsstellen zu einem geschlossenen Verschluss verschließbar ist, und mit einer aus dem Streifen heraushebbaren Lasche, die zum Verschließen um den gerafften Hals legbar ist, und in die durch Herausheben der Lasche entstandenen Öffnung einsteckbar ist.

Ein derartiger Verschluss ist aus der EP 1 209 091 A1 bekannt.

Bei diesem Verschluss ist die Lasche in ihrer Gesamtheit herauslösbar. Beim Verschließen wird der Streifen um einen gerafften Hals eines Beutels gelegt und bspw. durch Verschweißen im Bereich der gegenüberliegenden Endbereiche des Streifens verschlossen. Dabei wird der Streifen so verschweißt, dass der eine Endbereich des Streifens mit einem diesem gegenüberliegenden Endbereich der heraustrennbaren Lasche verschweißt wird.

Beim erstmaligen Öffnen des Verschlusses wird die Lasche in ihrer Gesamtheit aus dem Streifen herausgetrennt, bleibt aber mit dem Ende des Streifens, mit dem er zuvor verschweißt wurde, fest verbunden. Anders ausgedrückt ist die Verschweißverbindung zwischen dem einen Ende des Streifens und der Lasche fester als die perforierte Verbindung entlang einer Sollbruchlinie zwischen der Lasche und dem Streifen.

Durch dass vollständige Heraustrennen der Lasche entsteht eine entsprechend der Kontur der Lasche ausgebildete Öffnung.

Die herausgetrennte Lasche steht über den einen Schweißpunkt nach wie vor mit dem Streifen in Verbindung und erstreckt sich etwa in Längsrichtung des Streifens und von diesem weg.

Zum Wiederverschließen des Beutels wird dieser Zusammenbau etwa U-förmig um den gerafften Hals gelegt und die Lasche wird in die Öffnung eingesteckt, die durch deren Heraustrennung entstanden ist. Damit sich die Lasche nicht von selbst wieder aus der Öffnung herausbewegt, sind entsprechende Konturierungen vorgesehen.

Nachteilig an diesem Verschluss ist, dass beim erstmaligen Verschließen, das üblicherweise noch von dem Hersteller durchgeführt wird, exakt darauf geachtet werden muss, dass die Schweißstelle so liegt, dass das eine Ende des Streifens mit dem entfernten Ende der etwa mittig angeordneten heraustrennbaren Lasche verbunden wird. Ferner erfolgt zwangsweise beim erstmaligen Öffnen das Heraustrennen der gesamten Lasche. Dadurch entsteht ein relativ längliches Gebilde, das, falls der Verschluss nicht mehr benötigt wird, weil bspw. der Beutel nicht mehr verschlossen werden soll, entsprechend sperrig ist. Es erfordert auch einiges Geschick, diese Gebilde zum wiederverschließen anzulegen. Ferner steht ein sperriges Gebilde nach dem Wiederverschließen vom Beutelhals seitlich über.

Aus der DE 197 33 294 C2 der Anmelderin ist ein Beutel zum Verschließen und Wiederverschließen bekannt, bei dem die beiden Enden des Streifens durch einen Schweißstempel übereinander liegend verschweißt werden. Die Schweißstelle ist dabei so ausgebildet, dass beim erstmaligen Öffnen an einem der Enden des Streifens nach dem Aufreißen im Bereich der Schweißstelle eine Öffnung entsteht. Dies erfolgt dadurch, dass beim Verschweißen durch den Schweißstempel Material im Bereich des einen Streifens etwas durch diesen hindurch in Richtung des anderen Streifens gedrückt und mit diesem verschmolzen wurde.

In einer Variante ist vorgesehen, aus dem Streifen eine kleine, etwa dreieckförmige Zunge ausdrücken zu können, die nach dem Wiederverschließen in die im Bereich der Schweißstelle entstandene Öffnung eingeschoben werden kann.

Im praktischen Einsatz hat sich allerdings gezeigt, dass dazu doch ein erhebliches Geschick notwendig ist, diese Zunge in die Öffnung im Bereich der Schweißstelle einzuschieben. Ferner wurde festgestellt, dass die Größe und Form dieser Öffnung doch relativ stark schwankt, was einen haltbaren Verschluss nach dem Wiederverschließen erschwert.

Aus der GB-A- 2026078 ist ein Streifenförmiger Verschluss mit heraushebbarer Lasche bekannt.

Es ist daher Aufgabe der Erfindung einen Verschluss der zuvor erwähnten Art dahingehend weiterzuentwickeln, dass, falls ein Verschließen und/oder ein wiederverschließen gewünscht ist, dies einfach handhabbar zu bewerkstelligen ist.

Erfindungsgemäß wird die Aufgabe durch den im Anspruch 1 definierten, um den gerafften Hals eines Beutels gelegten, Originalitätsverschluss gelöst.

Beim erstmaligen originären Verschließen des Verschlusses über die festen Verbindungsstellen wird der Streifen über die beiden an den gegenüberliegenden Endbereichen angeordneten Verbindungsstellen verschlossen, bspw. verschweißt. Dadurch, dass sich die herausnehmbare Lasche zwischen diesen Verbindungsstellen erstreckt, erfolgt diese Verbindung nicht im Bereich der herauslösbaren Lasche. Das hat dann zur Folge, wenn der Verschluss das erste Mal durch Auftrennen der Verbindungsstellen geöffnet, wird, dass die Lasche noch nicht herausgetrennt oder herausgelöst wird.

Entscheidet sich der Verbraucher, dass er den Beutel nicht mehr verschließen möchte, kann der Verschluss in Form des aufgerissenen Streifens so wie er ist, also in der originären Länge des Streifens entsorgt werden.

Entscheidet sich der Verbraucher, den Beutel wieder zu verschießen, muss er die Lasche aus dem Streifen herauslösen, bspw. mit einem Finger herausdrücken. Dadurch, dass die Lasche in einem Endbereich jedoch fest, also nicht herauslösbar, mit dem Streifen verbunden ist, resultiert nach diesem Vorgang eine von dem Streifen abgehobene, jedoch nach wie vor mit diesem verbundene Lasche. An der Stelle, an der die Lasche herausgelöst wurde, entsteht dann eine entsprechende Öffnung. In diesem Zustand kann nun der Verschluss wieder um einen gerafften Hals eines Beutels gelegt werden, und zwar derart, dass sich der geraffte Hals zwischen Streifen und aus diesem angehobener Lasche gelegt wird. Die um den Hals gelegte Lasche wird anschließend in die Öffnung in den Streifen eingesteckt, so dass dann wieder ein rundum geschlossener Verschluss um den gerafften Beutelhals existiert.

Es entsteht nun ein Gebilde, das sehr eng und kompakt um den Beutelhals liegt, da sich ja die Gesamtlänge des Streifens nicht verändert hat.

Im Gegensatz dazu entsteht bei der eingangs erwähnten EP 1 209 091 A1 nach dem Wiederverschließen ein wesentlich längeres Gebilde, da ja sich die Länge des Streifens um etwa die Länge der herausgelösten und mit dem Streifen verschweißten Lasche verlängert hat. Dies kann nicht nur unansehnlich sein, sondern stört die Handhabung bspw. das Verstauen des wieder verschlossenen Beutels.

Ein weiterer Vorteil der Konstruktion des Verschlusses der vorliegenden Erfindung besteht darin, dass er auch dazu geeignet ist, von einem Verbraucher einzeln von Hand angelegt zu werden. Dazu kann der Streifen dem Anwender zur Verfügung gestellt werden. Dieser drückt die Lasche aus der Perforation heraus und legt dann den Verschluss so an, wie das zuvor in Zusammenhang mit dem Wiederverschließen beschrieben worden ist. Wenn ein Verbraucher selbst einen Beutel füllt, bspw. einen Gefrierbeutel, mit Ware, die in eine Gefriertruhe gelegt werden soll, kann der Verschluss wie beim Wiederverschließen eingesetzt werden. Somit sind beide Möglichkeiten offen, einmal im industriellen Bereich mit dem maschinellen Anlegen und der dauerhaften Verbindung beim erstmaligen Verschließen, bspw. bei einem Hersteller von Schnittbrot, oder auch bei einem Einzelverbraucher oder Selbstabfüller bzw. -befüller des Beutels. Damit ist eine wesentlich erhöhte Handhabbarkeit und Einsatzbarkeit eines solchen Verschlusses gegeben.

In einer weiteren Ausgestaltung der Erfindung ist die Lasche ebenfalls streifenförmig.

Diese Maßnahme hat den Vorteil, dass nach dem Herausdrücken der Lasche ein etwa V-förmiges Gebilde aus zwei streifenartigen Elementen entsteht, das von einer Seite her einfach an den gerafften Beutelhals zum Wiederverschließen herangeführt und herangeschoben werden kann. Es muss lediglich noch das eine überstehende Ende der Lasche in die Öffnung im Streifen eingeschoben werden. Dies kann von geschickten Personen sogar mit einer Hand durchgeführt werden, d.h. mit der anderen Hand kann bspw. der Beutel oder der geraffte Beutelhals gehalten werden.

In einer weiteren Ausgestaltung der Erfindung ist die Lasche an deren Längskanten mit Vorsprüngen versehen.

Diese an sich bekannte Maßnahme führt dazu, dass ein Herausziehen der Lasche aus der Öffnung erschwert ist, dennoch dies aber grundsätzlich ermöglicht.

Der geraffte Beutelhals hat nach Anlegen des Verschlusses die Tendenz, sich wieder aufzuweiten, dies wird durch die Vorsprünge verhindert, da entsprechend negativ konturierte Vorsprünge in der Öffnung vorhanden sind, wodurch ein versehentliches Herausgleiten der Lasche gehemmt ist. Zum erneuten Öffnen braucht dieser überstehende Bereich der Lasche lediglich etwa um 90° gedreht zu werden, wodurch dann der über die Öffnung hinausstehende Teil wieder einfach abgezogen werden kann. Dies eröffnet auch ein mehrfaches Wiederverschließen und Öffnen des Beutels.

In einer weiteren Ausgestaltung der Erfindung ist im Streifen ein Loch vorhanden.

Diese Maßnahme hat den Vorteil, dass damit ein Transport- oder Zuführmerkmal geschaffen ist, in das entsprechende Finger oder Stifte einfahren können.

Derartige Verschlüsse werden üblicherweise als Endlosband hergestellt und müssen entsprechend lagegerecht und synchronisiert an den Hals des Beutels herangeführt werden, der mit einem aus diesem Band herausgetrennten Streifen verschlossen werden soll. Dieses Loch eröffnet nun eine einfache mechanische Maßnahme des lagegerechten automatisierten erstmaligen Anlegens des Verschlusses bei dem Originalhersteller.

In einer weiteren Ausgestaltung der Erfindung ist das Loch an dem Ende der Lasche vorhanden, das von dem Streifen herauslösbar ist.

Diese Maßnahme hat nun zusätzlich den Vorteil, dass dem Benutzer durch das Loch ein Ansatzpunkt und eine Orientierungshilfe gegeben wird, wo er mit dem Finger ansetzen muss, um die Lasche aus dem Streifen herauszudrücken.

In einer weiteren Ausgestaltung der Erfindung ist der Streifen mit keilförmig zulaufenden Seitenkanten versehen.

Durch diese keilförmige Ausbildung der Seitenkanten wird eine gewisse Hemmwirkung gegen ein versehentliches Abziehen der Lasche aus der Öffnung bei einem wieder verschlossenen Verschluss gehemmt. Gleichzeitig ist das Einführen des Verschlusses in die Öffnung erleichtert.

Diese Ausgestaltung kann ohne oder auch mit der Ausgestaltung von zusätzlichen Vorsprüngen an den Längskanten kombiniert werden.

In einer weiteren-Ausgestaltung ist vorgesehen, dass die Lasche an dem Ende, an dem sie herauslösbar ist, relativ schmal ist und erst nachfolgend die Vorsprünge vorhanden sind.

Diese Maßnahme hat den Vorteil, dass dann auch die nach Herauslösen der Lasche entstehende Öffnung in diesem Bereich sehr schmal ist. Nach Anlegen des Verschlusses und Einschieben der Lasche in die Öffnung drückt der Beutelhals den in die Öffnung eingeschobenen Laschenabschnitt in diesen Bereich der relativ schmalen Öffnung. In Zusammenhang mit den Vorsprüngen ist dann gewährleistet, dass ein Selbsthemmeffekt gegeben ist, d.h. der durchgesteckte Abschnitt der Lasche kann sich dann nicht mehr von selbst aus diesem schmalen Endbereich herausbewegen. Somit sitzt der Verschluss sicher am Beutelhals.

In einer weiteren Ausgestaltung der Erfindung sind die Vorsprünge an der Seite, die dem Ende der Lasche zugewandt sind, das fest mit dem Streifen verbunden ist, mit einer Kante versehen, die ein Abziehen der Lasche aus der Öffnung sperrt.

Diese Maßnahme fördert noch die zuvor erwähnte Sperrwirkung mit dem Resultat, dass die eingeschobene Lasche sich nicht mehr aus der Öffnung herausbewegt. Der geraffte Beutelhals übt einen aufweitenden Druck aus, der dafür sorgt, dass diese Kanten fest in den schmalen Öffnungsbereich der Öffnung hineingedrückt werden und daher sicher ein Abziehen sperren.

In einer weiteren Ausgestaltung ist vorgesehen, dass die Vorsprünge an der Seite, die dem herauslösbaren Ende der Lasche zugewandt sind, mit abgeschrägten Kanten versehen sind, die ein Einführen in die Öffnung erleichtern.

Diese Maßnahme erleichtert das Einschieben oder Einführen der Lasche in die Öffnung. In Kombination mit den zuvor erwähnten Merkmalen ist dann ein Abziehen in der entgegengesetzten Richtung gesperrt. Dies erhöht ebenfalls beachtlich die Handhabbarkeit und Funktionssicherheit des Verschlusses.

In einer weiteren Ausgestaltung der Erfindung weitet sich die Lasche vom lösbaren Ende bis zum fest verbundenen Ende keilförmig auf und weist eine Hinterschneidung im Bereich des fest verbundenen Endes auf.

Diese Maßnahme fördert die Handhabbarkeit dahingehend, dass die keilförmige Lasche mit ihrem schmalen Ende einfach in die Öffnung eingefädelt werden kann. Die keilförmige Aufweitung fördert das Hindurchschieben oder Hindurchziehen der Lasche. Die endseitige Hinterschneidung stellt dann wieder eine Sperrfläche gegen Abziehen dar. Die definierte Hinterschneidung am Ende der Lasche führt zu einem sehr eng um einen Beutelhals sitzenden Verschluss, so dass bspw. damit sichergestellt ist, dass kein Gut aus dem Beutel heraustreten kann, bspw. wenn ein sehr feinteiliges Gut aufgenommen ist, also der Beutelhals dicht verschlossen werden kann.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

Die Erfindung wird nachfolgend an Hand einiger ausgewählter Ausführungsbeispiele in Zusammenhang mit den beiliegenden Zeichnungen näher beschrieben und erläutert.

### Es zeigen:

- Fig. 1: eine Draufsicht auf einen Verschluss in Form eines Streifens vor einem erstmaligen Anlegen an einen Beutel,
- Fig. 2: eine Seitenansicht auf einen Beutel im Bereich dessen gerafften Beutelhalses, um den der in Fig. 1 dargrestellte Streifen gelegt und verschlossen ist,
- Fig. 3: einen Schnitt längs der Linie III-III in Fig. 2,
- Fig. 4: den Streifen von Figuren 1 bis 3, nachdem der Verschluss wieder geöffnet und von dem Hals des Beute ls abgenommen wurde, und bei dem bereits die Lasche herausgelöst bzw. herausgedrückt wurde,
- Fig. 5: eine Situation, bei dem der in Fig. 4 gezeigte Streifen erneut an den Beutel von Fig. 2 im Bereich dess en gerafften Halses zum Wiederverschließen angelegt wurde,
- Fig. 6: ein weiteres Ausführungsbeispiel eines erfindungsgemäßen Verschlusses, in einem Zustand, in dem dieser noch als Band von mehreren aneinander folgenden Streifen ausgebildet ist,
- Fig. 7: eine der Fig. 2 vergleichbare Darstellung eines Beutelhalses, an den der Verschluss von Fig. 6 angelegt ist,
- Fig. 8: einen Schnitt längs der Linie VIII-VIII in Fig. 7,
- Fig. 9: ein weiteres Ausführungsbeispiel eines Verschlusses mit einer keilförmigen Lasche, und
- Fig. 10: eine perspektivische Ansicht eines Beutelhalses an den der Verschluss von Fig. 9 angelegt ist.

Ein in den Figuren 1 bis 5 dargestellter Verschluss ist in seiner Gesamtheit mit der Bezugsziffer 10 bezeichnet.

Der Verschluss 10 besteht aus einem rechteckigen Streifen 12 aus einem thermoplastischen Kunststoffmaterial.

Der Streifen 12 weist zwei gegenüberliegende Endbereiche 14 und 16 auf, an denen jeweils eine spätere Verbindungsstelle, 18 bzw. 20 angedeutet ist.

Über diese endseitigen Verbindungssteilen 18 und 20 wird der Verschluss nach Anlegen an einen Beutel, wie er in Fig. 2 gezeigt ist, zu einem geschlossenen Verschluss verbunden, bspw. verschweißt, wie es nachher noch erläutert wird.

Zwischen den Verbindungsstellen 18 und 20, also ohne diese Verbindungsstellen zu erreichen, ist eine zungenartige Lasche 22 ausgebildet. Die Lasche ist durch eine Perforation 24 vorgezeichnet. Diese Perforation 24 bildet also eine Sollbruchstelle der Verbindung zwischen Lasche 22 und Streifen 12.

Aus Fig. 1 ist zu erkennen, dass die Lasche 22 an einem Ende 26, das hier benachbart zu der Verbindungsstelle 18 liegt, dauerhaft und fest mit dem Streifen 12 verbunden ist. Mit anderen Worten ausgedrückt, hier ist keine Perforation vorgesehen.

Die beiden Längskanten 25 der Lasche 22 sind so ausgebildet, dass mehrere Zacken 27 vorgezeichnet sind.

An dem Ende 29, das dem fest mit dem Streifen 12 verbundene Ende 26 gegenüberliegt, ist ein etwa viereckiges Loch 28 im Streifen vorgesehen, das bspw. durch einen Stanzvorgang entstanden ist. Die eine, in der Darstellung von Fig. 4 linke, Kante des Loches 28 wird also durch das rechte äußere Ende der Lasche 22 gebildet. Im Bereich des Endes 29 ist die Lasche 22 relativ schmal und weist noch keine Zacken 27 auf.

In Fig. 2 ist eine Situation dargestellt, in der der Streifen 12 - aus der Sicht des Betrachters von oben oder der entsprechenden Seite - an den gerafften Hals 34 eines Beutels 32 angelegt ist, um diesen umgelegt und über einen Schweißpunkt 36 zu einem geschlossenen Verschluss verbunden ist, wie das insbesondere aus der Schnittdarstellung von Fig. 3 ersichtlich ist.

Durch den Schweißpunkt 36 sind die beiden gegenüberliegenden Endbereiche 14 und 16 des Streifens 12 im Bereich der in Fig. 1 angedeuteten Verbindungsstellen 18 und 20 miteinander fest verbunden, d.h. miteinander verschweißt. Dies erfolgt üblicherweise vollautomatisch. Nachdem der Streifen 12 um den gerafften Hals 34 gelegt wurde, wird ein Schweißstempel herangefahren und die beiden Endbereiche 14 und 16 miteinander verschweißt.

Aus der Schnittdarstellung von Fig. 3 ist ersichtlich, dass der Streifen 12 so angelegt ist, dass sich die Endbereiche 14 und 16 längs einer Seite, und zwar derselben Seite des Streifens 14 aneinander legen.

Aus den Figuren ist ersichtlich, dass sich die vorgestanzte Lasche 22 zwischen diesen Verbindungsstellen 18 und 20 erstreckt, diese also nicht berührt.

In Fig. 3 ist durch einen Doppelpfeil der Winkelbereich 38 angedeutet, über den sich die vorgestanzte Lasche erstreckt.

In Fig. 3 ist dargestellt, dass die beiden Endbereiche 14 und 16 auf gleicher Höhe enden, man kann das auch so durchführen, dass der eine Endbereich den anderen etwas überragt, so dass eine Ansatzhilfe für den Verbraucher geschaffen ist, um den geschlossenen Verschluss wieder zu öffnen.

Dazu ist es notwendig, die beiden miteinander verschweißten Endbereiche 14 und 16 voneinander zu lösen, also den Schweißpunkt 36 wieder zu öffnen.

In Fig. 4 ist eine solche Situation dargestellt, d.h. der in Fig. 2 und 3 verschlossene Verschluss wurde durch Öffnen oder bzw. Aufreißen des Schweißpunktes 36 wieder geöffnet.

Im Bereich der Verbindungsstellen 18 und 20 entstehen dadurch klar erkennbare Materialveränderungen, die als klar erkennbares Erstöffnungsmerkmal dienen können.

Es ist oftmals gewünscht, dass ein Verbraucher, der einen solchen Beutel, der z.B. mit Lebensmitteln oder dergleichen gefüllt ist, an sich nehmen will, klar erkennt, ob der Verschluss schon einmal geöffnet wurde oder nicht.

In Fig. 4 ist eine Situation dargestellt, bei der die Lasche 22 aus dem Streifen 12 soweit möglich entlang der perforierten Linie abgetrennt und angehoben wurde. Hier ist nochmals deutlich ersichtlich, dass auf Grund des Endes 26 mit der dauerhaften Verbindung die Lasche 22 nur aus dem Streifen 12 angehoben, jedoch noch nicht vollständig herausgelöst werden kann.

Dieses nun in Fig. 4 angedeutete V-förmige Gebilde kann zum Wiederverschließen erneut an den gerafften Hals 34 des Beutels 32 gelegt werden, wie das in Fig. 5 dargestellt ist.

Die etwa V-förmige Ausbildung von Streifen und daraus angehobener Lasche 22 erleichtert der Handhabungsperson das Anlegen dieses Gebildes an den gerafften Beutelhals 34, es braucht nämlich lediglich von der Seite herangeschoben werden. Zum Wiederverschließen wird das vorderste Ende 29 der Lasche 22 in die durch Ausdrücken der Lasche 22 entstandene Öffnung 30 eingeschoben und somit der Verschluss wieder geschlossen. Dabei kann dann der elastische Streifenkörper etwa U-förmig um den gerafften Hals 34 gelegt werden, wie das in Fig. 5 ersichtlich ist.

Die Zacken 27 längs der Längskanten der Lasche hindern ein ungewolltes Herausgleiten der Lasche 22 aus der Öffnung 30.

Der geraffte Beutelhals 34 übt einen Druck aus, der den Abschnitt der Lasche 22, der durch die Öffnung 30 hindurchgeschoben ist, in den relativ schmalen Endbereich der Öffnung 30 drückt.

Somit entsteht ein kompakt ausgebildetes und eng um den gerafften Beutelhals 34 geschlossenes Gebilde eines wieder verschlossenen Verschlusses.

Soll der Verschluss nun erneut geöffnet werden, können die beiden überstehenden Enden des U-förmig gebogenen Streifens etwas aufeinander zubewegt werden, der durchgesteckte Bereich der Lasche 22 etwa um 90° gedreht und somit wieder einfach aus der Öffnung 30 herausgeschoben werden.

Dieser Vorgang kann auch mehrfach wiederholt werden.

Da ein Wiederverschließen des Verschlusses von Fig. 2 nur in der in Fig. 5 dargestellten Art und Weise möglich ist, wurde eine Benutzer sofort erkennen, dass dieser Verschluss schon vorher einmal geöffnet wurde, insbesondere auch durch die Materialveränderungen im Bereich der Verbindungsstellen 18 und 20. Wenn also, was bedauerlicherweise öfters vorkommt, in einem Verkaufsregal einmal ein solcher Verschluss geöffnet wurde, ein Teil der Ware entnommen, der Verschluss wieder angelegt und der Beutel zurückgelegt wurde, kann dies ein nächster Verbraucher einfach erkennen, wie das durch einen Vergleich der Verschlüsse von Fig. 2 und Fig. 5 ersichtlich ist.

Somit kann mit diesem Verschluss nicht nur dem Erfordernis der Wiederverschließbarkeit und einfachen Handhabbarkeit gefolgt werden, sondern es ist auch ein Erstöffnungserkennungsmerkmal gegeben.

In den Figuren 6 und 8 ist eine weitere Ausführungsform eines erfindungsgemäßen Verschlusses 40 dargestellt.

In Fig. 6 ist dargestellt, dass die einzelnen Streifen 42 originär als Endlosband 40 hergestellt werden. Jeder einzelne Streifenabschnitt hat eine vorperforierte Lasche 44 und weist auch das entsprechende ausgestanzte Loch 46 auf.

Wie bereits erwähnt, ist dadurch die Möglichkeit gegeben, das Band 40 durch Eingriff eines entsprechenden Transportelementes in das Loch 46 jeweils lagegerecht an den gerafften Hals 54 eines Beutels 52, der verschlossen werden soll, heranzuführen und anzulegen.

Die Lasche 44 ist längs ihrer Längskanten mit Haken 48 versehen, die ein ungewollten Öffnen des Verschlusses nach dem Wiedaranlagen, wie das in Fig. 5 dargestellt wurde, hemmen. Die Faken 48 weisen eine dem fest verbundenen Ende 47 zugewandte Kante 45 auf, die etwa Senkrecht zur Längsachse des Streifens 42 steht. Die dem herauslösbaren Ende 45 zugewandte Kante 53 ist abgeschrägt und dient als Einlaufschräge. Beim Wiederverschließen entsprechend Fig. 5 werden die Abschnitte zwischen den Haken 48 in den schmalen Endbereich des Loches 46 gedrückt und die Kanten 50 sperren ein Abziehen des durchgeschobenen Abschnitts der Lasche 44 und somit ein ungewolltes Öffnen des Verschlusses. Die drei Haken 48 definieren somit drei Verschlussstellungen.

Aus der Schnittdarstellung von Fig. 8 ist zu sehen, dass hier der Streifen 42 so um den Hals 54 gelegt wurde, dass der eine Endbereich 51 des Streifens 42 mit dessen Innenseite auf die Außenseite des gegenüberliegenden Endbereiches 49 gelegt ist, diesen Endbereich also überlappt oder überdeckt. Auch hier sind wieder diese beiden Endbereiche durch einen Schweißpunkt 56 miteinander verbunden.

Zum Öffnen des Verschlusses wird das überlappende Ende 51 ergriffen, angehoben und dann die Schweißstelle aufgerissen.

Dieses erstmalige Öffnen ist dann durch die entsprechenden Materialveränderungen wieder ersichtlich. Zum Wiederverschließen des Verschlusses wird entsprechend der Abfolge von Fig. 4 und 5 verfahren, d.h. die Lasche 44 wird ausgedrückt, das entstandene V-förmige Gebilde um den gerafften Beutelhals 54 gelegt und durch Einschieben der Lasche 44 in die entsprechend entstandene Öffnung verschlossen.

Bei der in Fig. 9 und 10 dargestellten Ausgestaltung eines Verschlusses ist dieser ebenfalls als rechteckförmiger länglicher Streifen 62 ausgebildet. Die vorperforierte Lasche 64 ist mit sich keilförmig aufweitenden seitlichen Kanten 66 und 68 versehen. Dabei weitet sich die Lasche 64 von dem vorderen Ende 65, das abgehoben werden soll, in Richtung des mit dem Streifen 62 fest verbundenen Ende 72 auf. Kurz vor diesem Ende 72 ist eine Hinterschneidung 70 vorgesehen, die etwa senkrecht zur Längsachse des Streifens 62 verläuft. Nach Abheben der zungenförmigen Lasche 64, aus der Ebene des Streifens 62 entsteht eine entsprechend sich keilförmig aufweitende Öffnung im Streifen 62.

In Fig. 10 ist nun eine Situation dargestellt, wie der Streifen 62 um einen gerafften Hals 74 eines Beutels 76 gelegt ist. Die Lasche 64 ist in die Öffnung 73 eingeschoben und so weit durch diese durchgezogen, dass auch die Hinterschneidung 70 durch die Öffnung 73 hindurchgetreten ist. Dies ist auf Grund der Flexibilität des Materials möglich. Dadurch resultiert ein äußerst eng und fest sitzender Verschluss, der den Beutel 76 im Bereich dessen gerafften Halses 74 dicht abschließt.

Die Hinterschneidung 70 sperrt ein Abziehen der Lasche 64 aus der Öffnung.

In Fig. 10 ist durch einen Pfeil angedeutet, dass der Benutzer die in die Öffnung 73 eingefädelte Lasche 64 in diese Richtung zieht, und zwar so weit, bis sie samt ihrer Hinterschneidung durchgetreten ist.

Diesen Vorgang kann der Benutzer noch dadurch erleichtern, dass er die beiden äußeren Enden des um den gerafften Hals 74 angelegten Streifens bspw. zwischen Daumen und Zeigefinger hält.

Die zuvor beschriebenen Verschlüsse können auch jeweils so eingesetzt werden, dass sie nicht von einem maschinellen Hersteller zu einem originären Verschließen an den beiden gegenüber liegenden Enden fest verbunden, bspw. verschweißt, werden, sondern sie können auch ausschließlich so eingesetzt werden, wie sie beim zuvor beschriebenen Wiederverschließen gehandhabt werden.

In anderen Worten ausgedrückt ist es auch möglich, die zuvor beschriebenen Streifen 12, 42 und 62 einem Benutzer als Einzelstücke oder als von einem Band abtrennbare Ware zur Verfügung zu stellen.

Dies erfolgt dann, wenn bspw. der Benutzer selbst individuell einen Beutel abfüllt, bspw. einen Gefrierbeutel, also quasi der Verbraucher erstmals einen solchen Beutel füllt und verschließt. Dann handhabt er ihn so, dass er die Lasche aus dem Beutel herausdrückt, bspw. wie in Fig. 4 dargestellt, den Verschluss um den gerafften Hals anlegt, die Lasche in die durch Herausheben der Lasche entstandene Öffnung einfädelt und dann den Verschluss zuzieht.

Dies wird insbesondere dadurch erleichtert, dass die Lasche am Anfang relativ schmal ist. Er ergreift dann den bereits durchgeschobenen Abschnitt der eingefädelten Lasche, zieht an dieser, was durch die jeweilige Ausgestaltung der Lasche als solche oder durch die Form der Haken oder Vorsprünge erleichtert wird. Je nach Ausgestaltung der Lasche zieht er den Streifen so weit durch, bis durch Einrasten von Haken oder Hinterschneidunoen ein mehr oder weniger eng geschlossener Verschluss entsteht, je nach dem, wie das gewünscht ist.

## Patentansprüche

1. Beutel mit Originalitätsverschluss zum originären Verschließen und anschließenden Wiederverschließen des Beutels (32; 52; 76), mit einem Streifen (12; 42; 62) der um einen gerafften Hals (34; 54; 74) des Beutels (32; 52; 76) gelegt ist, und der zwei etwa an den gegenüberliegenden Endbereichen (14, 16) des Streifens (12; 42) angeordnete, miteinander verbundene und wieder lösbare Verbindungsstellen (20) aufweist, über die er zu einem geschlossenen Originalitätsverschluss verschlossen ist, und mit einer aus dem Streifen (12; 42; 62) durch Aufbrechen einer Perforation (24) teilweise heraustrennbaren und heraushebbaren Lasche (22; 44; 64), die nach dem Öffnen des Originalitätsverschlusses zum anschließenden Wiederverschließen um den gerafften Hals (34; 54; 74) legbar ist und in die durch Herausheben der Lasche (22; 44; 64) entstandene Öffnung (30; 73) einsteckbar ist, wobei sich die Lasche (22; 44; 64) lediglich zwischen den Verbindungsstellen (18, 20) erstreckt und im Bereich einer der Verbindungsstellen fest, also nicht herauslösbar verbunden ist.

2. Originalitätsverschluss nach Anspruch 1, **dadurch gekennzeichnet, dass** die Lasche (22; 44; 64) ebenfalls streifenförmig ist.

3. Originalitätsverschluss nach Anspruch 1 oder 2, **dadurch gekennzeichnet, dass** die Lasche (22; 44) an deren Längskanten (25) mit Vorsprüngen (27; 48) versehen ist.

4. Originalitätsverschluss nach einem der Ansprüche 1 bis 3, **dadurch gekennzeichnet, dass** im Streifen (12; 42) ein Loch (28; 46) vorhanden ist.

5. Originalitätsverschluss nach Anspruch 4, **dadurch gekennzeichnete dass** das Loch (28; 46) an dem Ende (29) der Lasche (22, 44) vorhanden ist, das von dem Streifen (12, 42) heraushebbar ist.

6. Originalitätsverschluss nach einem der Ansprüche 1 bis 5, **dadurch gekennzeichnet, dass** die Lasche (64) keilförmig zulaufende Seitenkanten (66; 68) aufweist.

7. Originalitätsverschluss nach Anspruch 6, **dadurch gekennzeichnet, dass** die Lasche (64) sich vom lösbaren Ende (65) zum.fest verbundenen Ende (72) keilförmig aufweitet und eine Hinterschneidung (70) im Bereich des fest verbundenen Endes (72) aufweiset.

8. Originalitätsverschluss nach einem der Ansprüche 1 bis 5, **dadurch gekennzeichnet, dass** die Lasche (22; 44; 64) an dem Ende (29; 65), an dem sie heraushebbar ist, relativ schmal ist, und erst nachfolgend die Vorsprünge vorhanden sind.

9. Originalitätsverschluss nach einem der Ansprüche 3 bis 8, **dadurch gekennzeichnet, dass** die Vorsprünge (48) an der Seite , die dem Ende (47) der Lasche (22; 44) zugewandt sind, das fest mit dem Streifen (42) verbunden ist, mit einer Kante (50) versehen sind, die ein Abziehen der Lasche (44) aus der Öffnung sperrt.

10. Originalitätsverschluss nach einem der Ansprüche 3 bis 9, **dadurch gekennzeichnet, dass** die Vorsprünge (27; 48) an der Seite, die dem heraushebbaren Ende (29; 45) der Lasche (22 ; 44) zugewandt sind, mit abgeschrägten Kanten versehen sind , die ein Einführen in die Öffnung erleichtern.

## Claims

1. A bag with an original closure for the initial closing and subsequent re-closing of the bag (32, 52, 76), having a strip (12, 42, 62) which is placed around a gathered neck (34, 54, 74) of the bag (32, 52, 76) and has two connecting points (20), which are approximately arranged at the opposite end areas (14, 16) of the strip (12, 42), are connected with each other, and can be released again, by means of which it is closed to form an original closure, and having a tongue (22, 44, 64), which can be partially separated from the strip (12, 42, 62) by breaking a perforation (24) and can be lifted out and which, following the opening of the original closure, can be placed around the gathered neck (34, 54, 74) to close it again and can be pushed into the opening (30, 73) created by lifting the tongue (22, 44, 64) out, so that the tongue (22, 44, 64) merely extends between the connecting points (18, 20) and is fixedly connected, i.e. cannot be released, in the area of one of the connecting points.

2. An original closure in accordance with claim 1, **characterized in that** the tongue (22, 44, 64) is also strip-shaped.

3. An original closure in accordance with claim 1 or 2, **characterized in that** the tongue (22, 44) is provided with protrusions (27, 48) along its longitudinal edges (25).

4. An original closure in accordance with one of claims 1 to 3, **characterized in that** a hole (28, 46) is provided in the strip (12, 42).

5. An original closure in accordance with claim 4, **characterized in that** the hole (28, 46) is provided at the end (29) of the tongue (22, 44) which can be lifted out of the strip (12, 42).

6. An original closure in accordance with one of claims 1 to 5, **characterized in that** the tongue (64) has lateral edges (66, 68) which run together in a wedge shape.

7. An original closure in accordance with claim 6, **characterized in that** the tongue (64) widens in a wedge shape from the releasable end (65) to the fixedly connected end (72), and has an undercut (70) in the area of the fixedly connected end (72).

8. An original closure in accordance with one of claims 1 to 5, **characterized in that** at the end (29, 65) at which it can be lifted out, the tongue (22, 44, 64) is relatively narrow, and the protrusions are provided only following this.

9. An original closure in accordance with one of claims 3 to 8, **characterized in that,** at the side facing the end (47) of the tongue (22, 44) which is fixedly connected with the strip (42), the protrusions (48) are provided with an edge (50), which blocks the pull-out of the tongue (44) from the opening.

10. An original closure in accordance with one of claims 3 to 9, **characterized in that** at the side facing the end (29, 45) of the tongue (22, 44) which can be lifted out, the protrusions (27, 48) are provided with beveled edges, which make the insertion into the opening easier.

## Revendications

1. Sachet avec fermeture d'inviolabilité pour la fermeture initiale et la refermeture consécutive du sachet (32 ; 52 ; 76), comportant une bande (12 ; 42 ; 62) posée autour du col (34 ; 54 ; 74) resserré du sachet (32 ; 52 ; 76), et laquelle fermeture comporte deux points d'assemblage (20), qui sont disposés sensiblement au niveau des zones d'extrémité (14, 16) opposées de ladite bande (12 ; 42), qui sont liés l'un à l'autre et peuvent à nouveau être désolidarisés et par l'intermédiaire desquels ladite fermeture peut être fermée pour former une fermeture d'inviolabilité fermée, et laquelle fermeture comporte une patte (22; 44 ; 64), qui peut être séparée partiellement hors de ladite bande (12 ; 42 ; 62) et être soulevée hors de cette dernière sous l'effet de la rupture d'une perforation (24) et qui, à la suite de l'ouverture de la fermeture d'inviolabilité, peut être posée, en vue de la refermeture consécutive, autour du col (34 ; 54 ; 74) resserré et être enfichée dans l'ouverture (30 ; 73) formée par le détachement de la patte (22 ; 44 ; 64), ladite patte (22 ; 44 ; 64) s'étendant uniquement entre les points d'assemblage (18, 20) et étant reliée de manière fixe, c'est-à-dire non détachable, dans la zone de l'un des points d'assemblage.

2. Fermeture d'inviolabilité selon la revendication 1, **caractérisée en ce que** la patte (22 ; 44 ; 64) est également réalisée en forme de bande.

3. Fermeture d'inviolabilité selon la revendication 1 ou 2, **caractérisée en ce que** la patte (22 ; 44) est munie de saillies (27 ; 48) au niveau de ses bords longitudinaux (25).

4. Fermeture d'inviolabilité selon l'une quelconque des revendications 1 à 3, **caractérisée en ce qu'**un trou (28 ; 46) est réalisé dans la bande (12 ; 42).

5. Fermeture d'inviolabilité selon la revendication 4, **caractérisée en ce que** le trou (28 ; 46) est réalisé au niveau de l'extrémité (29) de la patte (22, 44), laquelle extrémité peut être soulevée hors de la bande (12, 42).

6. Fermeture d'inviolabilité selon l'une quelconque des revendications 1 à 5, **caractérisée en ce que** la patte (64) comporte des bords latéraux (66 ; 68) convergeant en forme de cône.

7. Fermeture d'inviolabilité selon la revendication 6, **caractérisée en ce que** la patte (64) s'élargit en forme de cône, depuis l'extrémité (65) détachable jusque vers l'extrémité (72) reliée de manière fixe, et comporte un détalonnage (70) dans la zone de son extrémité (72) reliée de manière fixe.

8. Fermeture d'inviolabilité selon l'une quelconque des revendications 1 à 5, **caractérisée en ce que** la patte (22 ; 44 ; 64) est relativement étroite à l'extrémité (29 ; 65), au niveau de laquelle elle peut être détachée, et les saillies sont présentes seulement dans la partie consécutive.

9. Fermeture d'inviolabilité selon l'une quelconque des revendications 3 à 8, **caractérisée en ce que** les saillies (48), sur le côté qui est orienté vers l'extrémité (47) de la patte (22 ; 44), laquelle est reliée de manière fixe à la bande (42), sont munies d'un bord (50) qui empêche de tirer la patte (44) hors de l'ouverture.

10. Fermeture d'inviolabilité selon l'une quelconque des revendications 3 à 9, **caractérisée en ce que** les saillies (27 ; 48), sur le côté qui est orienté vers l'extrémité (29 ; 45) détachable de la patte (22 ; 44), sont munies de bords chanfreinés qui facilitent l'introduction dans l'ouverture.
